# EUROPÄISCHE PATENTSCHRIFT

(11) **EP 3 808 224 B1**
(45) Veröffentlichungstag und Bekanntmachung des Hinweises auf die Patenterteilung: **06.03.2024**
(21) Anmeldenummer: 20187292.6
(22) Anmeldetag: 23.07.2020
(51) Int. Cl.: A47F 3/02

(54) **AUSGABEVORRICHTUNG**
DISPENSING DEVICE
DISPOSITIF DE DISTRIBUTION

(30) Priorität: 17.10.2019 DE 202019105744 U
(43) Veröffentlichungstag der Anmeldung: 21.04.2021
(73) Patentinhaber: Wanzl GmbH & Co. KGaA, 89340 Leipheim (DE)
(72) Erfinder: Schaller, Eugen, 89079 Ulm (DE)

(56) Entgegenhaltungen:
- DE-B3-102014 110 636
- DE-U1-202013 010 353

## Beschreibung

Die vorliegende Erfindung betrifft eine Ausgabevorrichtung für Waren, insbesondere Backwaren wie Brot, Brötchen oder dergleichen.

Derartige Ausgabevorrichtungen sind bereits aus dem Stand der Technik bekannt und im Einzelhandel im Einsatz, um eine Selbstbedienungsentnahme von Backwaren zu ermöglichen. Mittels dieser Ausgabevorrichtungen können Backwaren dem Kunden präsentiert werden und dieser kann die Ware entsprechend seiner Wahl selbstständig entnehmen. Solche Ausgabevorrichtungen haben strenge Hygienevorschriften zu erfüllen. Zu den Anforderungen zählt beispielsweise, dass ein Spuck- und Niesschutz gewährleistet ist, um die Ware vor Verunreinigung zu schützen. Außerdem ist es erforderlich, dass die Ausgabevorrichtung einfach, schnell und zuverlässig gereinigt werden kann.

Die DE 10 2014 110 636 B3 sowie die DE 92 04 232 U1 und DE 20 2005 008 141 U1 offenbaren jeweils eine Ausgabevorrichtung mit schubladenartigen Einsätzen, die mit einem Entnahmeraum ausgestattet sind.

Bei der DE 92 04 232 U1 mündet eine Warentransportrutsche als Verlängerung direkt in eine Warenaufnahmerinne, die durch eine unterhalb der Rinne und beweglich angeordnete Vorrichtung zur vereinzelten Warenabgabe erweitert ist.

Die DE 20 2005 008 141 U1 beschreibt darüber hinaus drei unterschiedliche Lösungen einer Auffangvorrichtung, die jeweils am Boden des Behälters angeordnet ist. Die Auffangvorrichtung kann in Form einer beweglich angeordneten Klappe, einer drehbar und mit einer Öffnung versehenen zylindrischen Auffangrinne oder ähnlich einer herausziehbaren Schublade ausgeführt sein.

Die DE 20 2014 000 100 U1 offenbart eine Warenausgabeeinheit zur Selbstbedienungsentnahme von Brot, Brötchen oder dergleichen, die mehrere Warenentnahmefächer mit nach außen aufschwenkbaren Türen aufweist. Die Türen sind dabei mit einem Dämpfungselement abbremsbar.

Die EP 1 985 209 A1 und die DE 20 2009 006 755 U1 offenbaren einen Warenbehälter zur Selbstbedienungsentnahme mit einer kombinierten Verschlussklappe und Hygienesicherung.

Die DE 10 2015 115 088 B3 betrifft eine Ausgabevorrichtung für unverpackte Waren mit einer Führungskulisse für die Tür, bei der die Führungskulisse gekrümmte Führungsausnehmungen aufweist, um ein zumindest teilweises Versenken der Tür im Innenraum der Ausgabevorrichtung zu ermöglichen.

Weiterhin offenbart die DE 20 2013 010 353 U1 eine Ausgabevorrichtung mit Entnahmevorrichtungen, wobei ein Rahmengestell vorgesehen ist, dessen Vorratsbereiche auf jeweiligen Auflageböden die Backwaren so aufnehmen, dass diese im Bereich jeweiliger mit einer vorderseitigen Entnahmeöffnung versehener Entnahmevorrichtungen erfassbar sind, wobei im Bereich der Entnahmevorrichtung jeweils zumindest ein diese einerseits aufnehmender und anderseits zum Bereich des Rahmengestells hin eine Verbindung herstellender Befestigungsadapter vorgesehen ist.

Ausgehend von diesem Stand der Technik ist es die Aufgabe der vorliegenden Erfindung, eine Ausgabevorrichtung für Waren in vorteilhafter Weise weiterzubilden, insbesondere dahingehend, dass der Entnahmebereich eine einfache und ansprechende Entnahme der Ware ermöglicht, jeder Einsatz mit einer Kennzeichnung versehen sein kann und weiterhin notwendige Wartungsarbeiten auf einfache Art und Weise durchgeführt werden können.

Diese Aufgabe wird erfindungsgemäß gelöst durch eine Ausgabevorrichtung mit den Merkmalen des Anspruchs 1.

Danach wird eine Ausgabevorrichtung für Waren vorgeschlagen, insbesondere unverpackte Backwaren wie Brot, Brötchen oder dergleichen, mit wenigstens einem Trägergestell und mit wenigstens einem in das Trägergestell im montierten Zustand eingesetzten schubladenartigen Einsatz , wobei der schubladenartige Einsatz einen Warenaufnahmeraum umgrenzt, in dem sich wenigstens eine wannenartige und/oder brettartige Aufnahme für die Waren befindet, und wobei der schubladenartige Einsatz wenigstens eine frontseitige Öffnung aufweist, über die der Warenaufnahmeraum und die wannenartige und/oder brettartige Aufnahme zugänglich sind, wobei weiterhin ein Warenentnahmeraum für die Waren vorgesehen ist, und wobei eine Abstufung zwischen Warenaufnahmeraum und Warenentnahmeraum eingerichtet ist, die als Aufnahme für eine Kennzeichnung dient

wobei eine Fronteinheit vorgesehen ist, wobei die Fronteinheit eine Auszugmechanik aufweist, so dass die Fronteinheit herausgezogen werden kann und wobei die Fronteinheit vom restlichen Einsatz entkoppelt ist, wobei eine steckbare Schienenhalterung Einsatz findet und wobei in die Schienenhalterung eine Kennzeichnung, z.B. eine Preisauszeichnung, wechselbar einbringbar ist, und dass, die steckbare Schienenhalterung Einsatz findet, wobei diese auf eine Aufnahme angeordnet ist, wobei als Aufnahme die Achsverbindung verwendet wird, die als waagrechte Verbindung zwischen zwei senkrechten Ständern des Trägergestells bereits vorhanden ist.

Weitere vorteilhafte Ausführungsformen sind in den Unteransprüchen beschrieben.

Die Erfindung basiert auf dem Grundgedanken, dass der Warenentnahmeraum mit einer Kennzeichnung, insbesondere einer Preiskennzeichnung versehen ist, die einfach zu wechseln ist, während des Gebrauchs der Ausgabevorrichtung nicht störend wirkt und gleichzeitig ausreichend geschützt ist.

Eine Schienenhalterung kann hierfür Verwendung finden. Diese kann wechselbar auf die Abstufung zwischen dem Warenaufnahmeraum und dem Warenentnahmeraum geklemmt werden.

Die Kennzeichnung kann optimal gelesen werden, wenn Teile im vorderen Bereich des Einsatzes transparent ausgeführt sind.

Ein Verrutschen der Halterung kann ausgeschlossen werden, indem eine Aufnahme oder die Achsverbindung zum Aufnehmen der Schienenhalterung verwendet wird.

Weiterhin kann der Spalt zwischen dem Warenaufnahmeraum und dem Warenentnahmeraum mittels der Schienenhalterung verschlossen werden, so dass keine Brösel auf den untergeordneten Einsatz fallen.

Ein Wechsel im vorderen Bereich, z.B. ein Austausch der Schutzscheibe, ist auf einfache Art und Weise möglich, wenn die Fronteinheit herausziehbar ausgeführt ist.

Weitere Einzelheiten und Vorteile der Erfindung sollen nun anhand der in den Zeichnungen dargestellten Ausführungsbeispielen näher erläutert werden. Es zeigen:
- Fig. 1: eine perspektivische Ansicht eines Ausführungsbeispiels einer erfindungsgemäßen Ausgabevorrichtung;
- Fig. 2 a, c: je eine Schnittdarstellung (Schnitt gemäß Fig. 2b) eines Einsatzes mit angehobener Schienenhalterung;
- Fig. 3 a, c: je eine Schnittdarstellung (Schnitt gemäß Fig. 3b) des Einsatzes mit integrierter Schienenhalterung;
- Fig. 4a: eine Schnittdarstellung (Schnitt gemäß Fig. 4b) eines Einsatzes mit ausgezogener Fronteinheit;
- Fig. 5a: eine Schnittdarstellung (Schnitt gemäß Fig. 5b) des Einsatzes mit geschlossener Fronteinheit;
- Fig. 6a: den Einsatz in perspektivischer Ansicht mit einer integrierten Schienenhalterung in Anschluss an die Warenentnahmescheibe;
- Fig. 6b: den Einsatz in perspektivischer Ansicht mit einer angehobenen Schienenhalterung in Anschluss an die Warenentnahmescheibe;
- Fig. 7a: eine Schienenhalterung und eine Aufnahme für diese in perspektivischer Ansicht;
- Fig. 7b: die Schienenhalterung und die Aufnahme für diese in einer weiteren perspektivischen Ansicht;
- Fig. 7c: die Schienenhalterung in Seitenansicht, sowie
- Fig. 7d: die Aufnahme für die Schienenhalterung in Seitenansicht.

Fig. 1 zeigt eine Frontansicht eines Ausführungsbeispiels einer erfindungsgemäßen Ausgabevorrichtung 10 für unverpackte Waren, insbesondere Backwaren wie Brot, Brötchen oder dergleichen. Die Ausgabevorrichtung 10 weist ein Trägergestell 12 auf. In dem Trägergestell 12 sind mehrere schubladenartige Einsätze 14 vorgesehen, wobei in dem in Fig. 1 gezeigten Ausführungsbeispiel vier Einsätze 14 übereinander angeordnet sind. Die Einsätze 14 sind leicht schräg in Richtung Boden verlaufend ausgeführt, wobei der unterste Einsatz 14 mit einer stärkeren Neigung versehen ist, so dass eine einfachere Entnahme möglich ist. Unterhalb der vier Einsätze 14 können weitere Aufbewahrungseinsätze z.B. für Tüten oder andere Behältnisse angeordnet sein. Die Einsätze 14 sind jeweils nahezu baugleich ausgebildet. Meist sind mehrere Ausgabevorrichtungen 10 nebeneinander angeordnet. Es sind aber auch andere Anordnungen denkbar. Diese können zusätzlich fixiert sein. Die Ausgabevorrichtungen 10 können hierbei unterschiedlich ausgeführt sein. Auch sind unterschiedliche Breiten denkbar.

Mittels eines nicht näher dargestellten Löffels können die Waren bewegt werden. Dieser Löffel ist vorzugsweise schiebebeweglich angeordnet. Es ist aber auch eine Entnahme per Hand denkbar.

Die Bestückung der Ausgabevorrichtung 10 mit Ware sollte in bequemer Weise von hinten erfolgen. Da die Öffnungen 22, 58 in der Schutzscheibe 51 aber groß ausgeführt sind, bestünde auch die Möglichkeit einer Bestückung von vorne.

Der Einsatz 14 umgrenzt einen Warenaufnahmeraum 16. In diesem befindet sich eine wannenartige Aufnahme. Auf dieser werden die Waren angeordnet. Der Einsatz 14 weist wenigstens eine frontseitige Öffnung 22 auf. Diese ist vorzugsweise rechteckig ausgeführt. Andere Formen sind denkbar. Über diese Öffnung 22 ist der Warenentnahmeraum 24 zugänglich.

Hierbei hat es sich als sinnvoll erwiesen, eine Abstufung 26 zwischen Warenaufnahmeraum 16 und Warenentnahmeraum 24 vorzusehen.

In diesem Bereich kann eine Kennzeichnung 30, insbesondere eine Preiskennzeichnung angeordnet werden. Hierfür findet eine steckbare Schienenhalterung 40 Einsatz. Diese ist beispielhaft in den Figuren 7 a bis c gezeigt. Sie weist ein oberes nahezu waagrecht ausgeführtes Teil auf, das als Abdeckung zwischen den beiden Bereichen Warenaufnahmeraum 16 und Warenentnahmeraum 24 angeordnet ist. Es hat sich hierbei als sinnvoll erwiesen, dass eine steckbare Schienenhalterung 40 Einsatz findet. Diese kann vorzugsweise auf eine Aufnahme 42 angeordnet sein. Es bietet sich hierbei die Achsverbindung 42 an, die als waagrechte Verbindung zwischen zwei senkrechten Ständern des Trägergestells 12 bereits vorhanden ist. Die Achsverbindung 42 kann hierbei wie ein unten offenes V mit einer waagrechten Verlängerung ausgeführt sein. Die Figuren 7a, 7b und 7 c zeigen eine mögliche Ausführungsform. Hierbei können wie in Fig. 7a, b Ausschnitte vorgesehen sein. Diese dienen zur sicheren Aufnahme der Schienenhalterung 40, die entsprechende Laschen aufweist. Eine Anzahl von 3 Laschen hat sich als sinnvoll erwiesen. Die Laschen der Halterung 40 verrasten in den Öffnungen der Achsverbindung 42, so dass die Halterung 40 entsprechend fixiert ist und bei Bedarf auch leicht wieder herausgenommen werden kann. Eine andere, jedoch vorzugsweise gleiche Anzahl an Laschen oder Öffnungen ist auch denkbar. Fig. 6b zeigt die Anordnung der Halterung 40 auf der Achsverbindung 42, die am Trägergestell 12 angeordnet ist.

In die Schienenhalterung 40 ist eine Kennzeichnung 30, z.B. eine Preisauszeichnung, wechselbar einbringbar. Hierfür weist die Schienenhalterung 40 eine so genannte Preisscannerschiene auf, die ortsfest auf der Innenseite der Halterung 40 angebracht ist. Hierbei hat es sich als sinnvoll erwiesen, wenn die Preisscannerschiene mit ein wenig Überstand angeordnet ist.

Da die Schienenhalterung 40 zwischen Warenaufnahmeraum 16 und Warenentnahmeraum 24 angeordnet ist, ist eine Größe zu wählen, die diesen Zwischenraum ausfüllt. Somit wird vermieden, dass Brösel von einem Einsatz 14 in den nächst untenliegenden fallen.

Die Schienenhalterung 40 ist auf der vorderen Achsverbindung 42 steckbar ausgeführt, so dass ein Wechsel bei Bedarf möglich ist. In die Preisscannerschiene kann dann eine Kennzeichnung 30 wechselbar eingebracht werden.

Zum besseren Wechsel ist der senkrechte Part der Halterung 40 im unteren Bereich leicht abgeknickt ausgeführt, wie in Fig. 7c dargestellt.

Die Figuren 2 a, c zeigen je eine Schnittdarstellung (Schnitt gemäß Fig. 2b) eines Einsatzes 14 mit angehobener Schienenhalterung 40.

Die Figuren 3 a, c zeigen weiterhin je eine Schnittdarstellung (Schnitt gemäß Fig. 3b) des Einsatzes 14 mit integrierter Schienenhalterung 40, die auf eine Aufnahme 42 aufgesteckt ist. Nachdem die Entnahme 53 vorzugsweise als transparente Warenentnahmescheibe ausgeführt ist, kann die Kennzeichnung 30 optimal gelesen werden.

Weiterhin besteht der Bedarf, die Schutzscheibe 51 auszutauschen oder vollständig zu reinigen. Hierfür weist die Fronteinheit 50 eine Auszugmechanik auf, so dass die Fronteinheit 50 herausgezogen werden kann. Zum besseren Herausziehen ist die Fronteinheit 50 vom restlichen Einsatz 14 entkoppelt. Die Figur 4a zeigt exemplarisch einen Einsatz 14, der geöffnet ist. Dieser ist herausgezogen, so dass die vordere Schutzscheibe 51 ausgetauscht oder gereinigt werden kann.

Die Fronteinheit 50 ist mit Sicherungsmitteln 56 am Trägergestell 12 der Ausgabevorrichtung 10 angeordnet. Hierbei hat es sich als sinnvoll erwiesen, dass als Sicherungsmittel 56 zwei Schrauben pro Seite Verwendung finden.

Die Fronteinheit 50 weist eine Schutzscheibe 51, zwei Seitenteile 52, sowie eine Entnahme 53, die als Warenentnahmescheibe ausgeführt ist, und einen Rahmen 54 auf.

Um eine bessere Transparenz auf die im Einsatz 14 befindlichen Waren zu ermöglichen, sind die Teile der Fronteinheit 50, nämlich die Schutzscheibe 51, die Seitenteile 52 und die Entnahme 53, überwiegend transparent ausgeführt.

Hierbei ist die Schutzscheibe 51 mittels einer Schienenhalterung 55 und einer Schraubverbindung wechselbar am Rahmen 54 angeordnet.

Zum Herausziehen der Fronteinheit 50 ist eine Führung 57 im Rahmen 54 für das Sicherungsmittel 56 vorgesehen. Diese ist als Ausnehmung ausgeführt und vorzugsweise oben und unten am Rahmen 54 vorgesehen. Die Führung 57 weist einen waagrechten Schlitz auf, in dem das Sicherungsmittel 56 entlang gleiten kann. An jedem Ende des Schlitzes ist ein nahezu kreisförmiger Aufnahmebereich für das Sicherungsmittel 56 vorgesehen.

Der Rahmen 54 der Fronteinheit 50 wird mit dem Sicherungsmittel 56 an der Innenseite des Trägergestells 12 angeordnet.

Die Führung 57 weist vorzugsweise eine Länge von ca. 30 mm auf. Andere Längen sind denkbar. Ein Bereich von ca. 25 bis ca. 200 mm ist realisierbar.

Das Sicherungsmittel 56 ist vorzugsweise als Schraube ausgeführt. Andere Sicherungsmittel 56 wie Nieten, Dübel usw. sind denkbar.

Wie in Fig. 4a dargestellt, d.h. wenn der Einsatz 14 geöffnet ist, befindet sich das Sicherungsmittel 56 im hinteren kreisförmigen Aufnahmebereich.

Figur 5a hingegen zeigt den Einsatz 14, wenn er geschlossen ist und die Fronteinheit 50 bündig mit der übrigen Front der Ausgabevorrichtung 10 verläuft. Das Sicherungsmittel 56 befindet sich dann im vorderen kreisförmigen Aufnahmebereich.

Die Schutzscheibe 51 ist vorliegend als Spuck- und Nießschutzscheibe ausgeführt. Wobei die Fronteinheit 50 wenigstens eine Öffnung 22, 58 aufweist, die in der Schutzscheibe 51 vorgesehen ist. Die Schutzscheibe 51 kann auch mehrere Öffnungen 22, 58 aufweisen.

Ein Wechsel der Schutzscheibe 51 ist auf einfache Art möglich, wenn die Fronteinheit 50 herausgezogen ist.

In einer alternativen Ausführung ist die Schutzscheibe 51 als Klappe ausgeführt und entsprechend im oberen Bereich eines Einsatzes 14 verschwenkbar gelagert.

Es hat sich als sinnvoll erwiesen, dass der übrige schubladenartige Einsatz 14 nicht ausziehbar ist.

### Bezugszeichen

- 10: Ausgabevorrichtung
- 12: Trägergestell
- 14: Einsatz
- 16: Warenaufnahmeraum
- 22: Öffnung
- 24: Warenentnahmeraum
- 26: Abstufung

- 30: Kennzeichnung, Preiskennzeichnung
- 32: Preisscannerschiene

- 40: Schienenhalterung, Halterung
- 42: Aufnahme, Achsverbindung

- 50: Fronteinheit
- 51: Schutzscheibe
- 52: Seitenteile
- 53: Entnahme, Warenentnahmescheibe
- 54: Rahmen
- 55: Schienenhalterung
- 56: Sicherungsmittel
- 57: Führung
- 58: Öffnung

## Patentansprüche

1. Ausgabevorrichtung (10) für Waren, insbesondere unverpackte Backwaren wie Brot, Brötchen oder dergleichen, mit wenigstens einem Trägergestell (12) und mit wenigstens einem in das Trägergestell (12) im montierten Zustand eingesetzten schubladenartigen Einsatz (14), wobei der schubladenartige Einsatz (14) einen Warenaufnahmeraum (16) umgrenzt, in dem sich wenigstens eine wannenartige und/oder brettartige Aufnahme für die Waren befindet, und wobei der schubladenartige Einsatz (14) wenigstens eine frontseitige Öffnung (22) aufweist, über die der Warenaufnahmeraum (16) und die wannenartige und/oder brettartige Aufnahme zugänglich sind, wobei weiterhin ein Warenentnahmeraum (24) für die Waren vorgesehen ist, und wobei eine Abstufung (26) zwischen Warenaufnahmeraum (16) und Warenentnahmeraum (24) eingerichtet ist, die als Aufnahme für eine Kennzeichnung (30) dient
wobei eine Fronteinheit (50) vorgesehen ist,
wobei die Fronteinheit (50) eine Auszugmechanik aufweist, so dass die Fronteinheit (50) herausgezogen werden kann
und wobei die Fronteinheit (50) vom restlichen Einsatz (14) entkoppelt ist,
wobei eine steckbare Schienenhalterung (40) Einsatz findet, und wobei in die Schienenhalterung (40) eine Kennzeichnung (30), z.B. eine Preisauszeichnung, wechselbar einbringbar ist,
**dadurch gekennzeichnet, dass**
die steckbare Schienenhalterung (40) Einsatz findet, wobei diese auf eine Aufnahme (42) angeordnet ist, wobei als Aufnahme (42) die Achsverbindung (42) verwendet wird, die als waagrechte Verbindung zwischen zwei senkrechten Ständern des Trägergestells (12) bereits vorhanden ist.

2. Ausgabevorrichtung (10) nach Anspruch 1, **dadurch gekennzeichnet, dass** die Schienenhalterung (40) zwischen Warenaufnahmeraum (16) und Warenentnahmeraum (24) angeordnet ist.

3. Ausgabevorrichtung (10) nach einem der vorhergehenden Ansprüche, **dadurch gekennzeichnet, dass** die Schienenhalterung (40) auf der vorderen Achsverbindung (42) steckbar ausgeführt ist.

4. Ausgabevorrichtung (10) nach einem der vorhergehenden Ansprüche, **dadurch gekennzeichnet, dass** die Fronteinheit (50) mit Sicherungsmitteln (56) am Trägergestell (12) der Ausgabevorrichtung (10) angeordnet ist.

5. Ausgabevorrichtung (10) nach einem der vorhergehenden Ansprüche, **dadurch gekennzeichnet, dass** als Sicherungsmittel (56) zwei Schrauben pro Seite Verwendung finden.

6. Ausgabevorrichtung (10) nach einem der vorhergehenden Ansprüche, **dadurch gekennzeichnet, dass** die Fronteinheit (50) eine Schutzscheibe (51), zwei Seitenteile (52), sowie eine Entnahme (53), die als Warenentnahmescheibe ausgeführt ist, und einen Rahmen (54) aufweist.

7. Ausgabevorrichtung (10) nach Anspruch 6,
**dadurch gekennzeichnet, dass**
die Teile der Fronteinheit (50), nämlich die Schutzscheibe (51), die Seitenteile (52) und die Entnahme (53), überwiegend transparent ausgeführt sind.

8. Ausgabevorrichtung (10) nach einem der vorhergehenden Ansprüche, **dadurch gekennzeichnet, dass** die Schutzscheibe (51) mittels einer Schienenhalterung (55) und einer Schraubverbindung wechselbar am Rahmen (54) angeordnet ist.

9. Ausgabevorrichtung (10) nach einem der vorhergehenden Ansprüche, **dadurch gekennzeichnet, dass** eine Führung (57) im Rahmen (54) für das Sicherungsmittel (56) vorgesehen ist.

10. Ausgabevorrichtung (10) nach einem der vorhergehenden Ansprüche, **dadurch gekennzeichnet, dass** die Schutzscheibe (51) als Spuck- und Nießschutzscheibe ausgeführt ist.

11. Ausgabevorrichtung (10) nach einem der vorhergehenden Ansprüche, **dadurch gekennzeichnet, dass** die Fronteinheit (50) wenigstens eine Öffnung (58) aufweist.

12. Ausgabevorrichtung (10) nach einem der vorhergehenden Ansprüche, **dadurch gekennzeichnet, dass** die Öffnung (22, 58) in der Schutzscheibe (51) vorgesehen ist.

13. Ausgabevorrichtung (10) nach einem der vorhergehenden Ansprüche, **dadurch gekennzeichnet, dass** ein Wechsel der Schutzscheibe (51) möglich ist, wenn die Fronteinheit (50) herausgezogen ist.

14. Ausgabevorrichtung (10) nach einem der vorhergehenden Ansprüche, **dadurch gekennzeichnet, dass** der übrige schubladenartige Einsatz (14) nicht ausziehbar ist.

## Claims

1. Dispensing device (10) for goods, in particular unpackaged bakery goods such as bread, bread rolls, or the like, having at least one support frame (12) and having at least one drawer-type insert (14) that in the assembled state is inserted into the support frame (12), wherein the drawer-type insert (14) delineates a goods receptacle space (16), at least one bin-type and/or board-type receptacle for the goods being located in said goods receptacle space (16), and wherein the drawer-type insert (14) has at least one forward opening (22) by way of which the goods receptacle space (16) and the bin-type and/or board-type receptacle are accessible, wherein furthermore a goods removal space (24) for the goods is provided, and wherein a step (26) serving as a receptacle for a label (30) is arranged between the goods receptacle space (16) and the goods removal space (24),
wherein a front unit (50) is provided,
wherein the front unit (50) has a pull-out mechanism such that the front unit (50) can be pulled out,
and wherein the front unit (50) is decoupled from the remaining insert (14),
wherein a pluggable rail mount (40) is used, and wherein a label (30), e.g. pricing, can be introduced exchangeably into the rail mount (40),
**characterized in that**
the pluggable rail mount (40) is used, wherein the latter is arranged on a receptacle (42), wherein the receptacle (42) which is used is the axle connection (42) which is already present as a horizontal connection between two upright posts of the support frame (12).

2. Dispensing device (10) according to Claim 1, **characterized in that** the rail mount (40) is arranged between the goods receptacle space (16) and the goods removal space (24).

3. Dispensing device (10) according to either of the preceding claims, **characterized in that** the rail mount (40) is designed to be pluggable on the front axle connection (42).

4. Dispensing device (10) according to one of the preceding claims, **characterized in that** the front unit (50) is arranged with securing means (56) on the support frame (12) of the dispensing device (10).

5. Dispensing device (10) according to one of the preceding claims, **characterized in that** two screws per side are used as securing means (56).

6. Dispensing device (10) according to one of the preceding claims, **characterized in that** the front unit (50) has a protective pane (51), two side parts (52) and a removal means (53), which is designed as a goods removal pane, and a frame (54).

7. Dispensing device (10) according to Claim 6, **characterized in that** the parts of the front unit (50), namely the protective pane (51), the side parts (52) and the removal means (53), are predominantly transparent.

8. Dispensing device (10) according to one of the preceding claims, **characterized in that** the protective pane (51) is arranged exchangeably on the frame (54) by means of a rail mount (55) and a screw connection.

9. Dispensing device (10) according to one of the preceding claims, **characterized in that** a guide (57) is provided in the frame (54) for the securing means (56).

10. Dispensing device (10) according to one of the preceding claims, **characterized in that** the protective pane (51) is in the form of a spitting and sneezing protective pane.

11. Dispensing device (10) according to one of the preceding claims, **characterized in that** the front unit (50) has at least one opening (58).

12. Dispensing device (10) according to one of the preceding claims, **characterized in that** the opening (22, 58) is provided in the protective pane (51).

13. Dispensing device (10) according to one of the preceding claims, **characterized in that** exchanging the protective pane (51) is possible if the front unit (50) is pulled out.

14. Dispensing device (10) according to one of the preceding claims, **characterized in that** the remaining drawer-type insert (14) cannot be pulled out.

## Revendications

1. Dispositif de distribution (10) pour des produits, en particulier des produits de boulangerie non emballés tels que du pain, des petits pains ou similaires, comprenant au moins un châssis de support (12) et au moins un insert (14) en forme de tiroir inséré à l'état monté dans le châssis de support (12), l'insert (14) en forme de tiroir délimitant un espace (16) de réception de produits dans lequel se trouve au moins un logement en forme de bac et/ou de planche pour les produits, et l'insert (14) en forme de tiroir présentant au moins une ouverture (22) côté frontal, par laquelle l'espace (16) de réception de produits et le logement en forme de bac et/ou de planche sont accessibles, un espace (24) de prélèvement de produits étant en outre prévu pour les produits, et un échelon (26) étant aménagé entre l'espace (16) de réception de produits et l'espace (24) de prélèvement de produits, lequel sert de logement pour un affichage (30),
une unité frontale (50) étant prévue,
l'unité frontale (50) présentant un mécanisme d'extraction de sorte que l'unité frontale (50) est apte à être retirée, et
l'unité frontale (50) étant découplée du reste de l'insert (14),
un support de rail (40) enfichable est utilisé, et un affichage (30), par exemple un affichage de prix, est apte à être inséré de manière interchangeable dans le support de rail (40),
**caractérisé en ce que**
le support de rail (40) enfichable est utilisé, celui-ci étant agencé sur un logement (42), la liaison d'axe (42) étant utilisée en tant que le logement (42), qui est déjà présent en tant que liaison horizontale entre deux montants verticaux du châssis de support (12).

2. Dispositif de distribution (10) selon la revendication 1, **caractérisé en ce que** le support de rail (40) est agencé entre l'espace (16) de réception de produits et l'espace (24) de prélèvement de produits.

3. Dispositif de distribution (10) selon l'une des revendications précédentes, **caractérisé en ce que** le support de rail (40) est réalisé de manière enfichable sur la liaison d'axe avant (42).

4. Dispositif de distribution (10) selon l'une des revendications précédentes, **caractérisé en ce que** l'unité frontale (50) est agencée sur le châssis support (12) du dispositif de distribution (10) par des moyens de blocage (56) .

5. Dispositif de distribution (10) selon l'une des revendications précédentes, **caractérisé en ce que** deux vis par côté sont utilisées comme moyens de fixation (56) .

6. Dispositif de distribution (10) selon l'une des revendications précédentes, **caractérisé en ce que** l'unité frontale (50) présente une vitre de protection (51), deux parties latérales (52), ainsi qu'un emplacement de prélèvement (53), qui est réalisé sous forme de vitre de prélèvement de produits, et un châssis (54).

7. Dispositif de distribution (10) selon la revendication 6, **caractérisé en ce que** les parties de l'unité frontale (50), à savoir la vitre de protection (51), les parties latérales (52) et l'emplacement de prélèvement (53), sont majoritairement transparents.

8. Dispositif de distribution (10) selon l'une des revendications précédentes, **caractérisé en ce que** la vitre de protection (51) est agencée de manière interchangeable sur le châssis (54) au moyen d'un support de rail (55) et d'un assemblage par vis.

9. Dispositif de distribution (10) selon l'une des revendications précédentes, **caractérisé en ce qu'**un guide (57) est prévu dans le châssis (54) pour le moyen de fixation (56).

10. Dispositif de distribution (10) selon l'une des revendications précédentes, **caractérisé en ce que** la vitre de protection (51) est conçue comme une vitre de protection contre les postillons et les éternuements.

11. Dispositif de distribution (10) selon l'une des revendications précédentes, **caractérisé en ce que** l'unité frontale (50) présente au moins une ouverture (58).

12. Dispositif de distribution (10) selon l'une des revendications précédentes, **caractérisé en ce que** l'ouverture (22, 58) est prévue dans la vitre de protection (51).

13. Dispositif de distribution (10) selon l'une des revendications précédentes, **caractérisé en ce qu'**un changement de la vitre de protection (51) est possible lorsque l'unité frontale (50) est extraite.

14. Dispositif de distribution (10) selon l'une des revendications précédentes, **caractérisé en ce que** le reste de l'insert (14) de type tiroir n'est pas extractible.
